# EUROPÄISCHE PATENTANMELDUNG

(11) **EP 4 656 112 A1**
(43) Veröffentlichungstag der Anmeldung: **03.12.2025**
(21) Anmeldenummer: 25173670.8
(22) Anmeldetag: 30.04.2025
(51) Int. Cl.: A47L 9/04

(54) **SAUGDÜSE MIT SÄUBERUNGSVORRICHTUNG FÜR EIN SEITLICHES REINIGUNGSELEMENT**

(30) Priorität: 28.05.2024 DE 102024204970
(71) Anmelder: BSH Hausgeräte GmbH, 81739 München (DE)
(72) Erfinder: Seufert, Andreas, 97490 Poppenhausen (DE); Paul, Mario, 97708 Steinach (DE); Florek, Zenon, 37-100 Lancut (PL)

(57) **Zusammenfassung**

Es wird eine Saugdüse (130) für eine Saugvorrichtung (100) beschrieben. Die Saugdüse (130) umfasst eine Basiseinheit (201) und eine Reinigungseinheit (202), wobei die Reinigungseinheit (202) über eine Schwenkachse (203) schwenkbar an der Basiseinheit (201) gelagert ist, sodass die Reinigungseinheit (202) von einer Betriebsstellung in eine Säuberungsstellung geschwenkt werden kann. Die Reinigungseinheit (202) weist einen Saugmund (136) auf, der ausgebildet ist, über eine Saugfläche geführt zu werden. Ferner weist die Reinigungseinheit (202) zumindest ein seitliches Reinigungselement (205) auf, das ausgebildet ist, auf eine senkrecht zu der Saugfläche angeordnete Nebenfläche einzuwirken, wenn der Saugmund (136) über die Saugfläche geführt wird, während die Reinigungseinheit (202) in der Betriebsstellung ist. Die Basiseinheit (201) weist eine Säuberungsvorrichtung (210) auf, die ausgebildet ist, das Reinigungselement (205) zu säubern, wenn die Reinigungseinheit (202) in der Säuberungsstellung ist.

## Beschreibung

Die Erfindung betrifft eine Saugdüse für eine Saugvorrichtung. Die Erfindung betrifft insbesondere die Säuberung eines seitlichen Reinigungselements einer Saugdüse einer Saugvorrichtung.

Eine Saugvorrichtung, insbesondere ein Handstaubsauger, umfasst typischerweise eine Saugeinheit, die von einem Nutzer mit der Hand getragen und geführt werden kann. Die Saugeinheit weist ein Gebläse auf, das mit elektrischer Energie aus einem elektrischen Energiespeicher der Saugeinheit betrieben wird. Das Gebläse ist ausgebildet, einen Saugluftstrom zu erzeugen, um Verunreinigungen durch den Saugmund der Saugeinheit in den Auffangbehälter der Saugeinheit zu saugen. Der Saugmund der Saugeinheit ist typischerweise als Kupplung ausgebildet, über die jeweils ein Zubehörteil aus einer Menge von unterschiedlichen Zubehörteilen mit der Saugeinheit verbunden werden kann. Beispielhafte Zubehörteile sind ein Saugrohr und eine Saugdüse, insbesondere eine Bodendüse.

Eine Saugdüse weist typischerweise einen Saugmund auf, der über eine zu reinigende Saugfläche, z. B. über den zu reinigenden Boden, geführt werden kann. Ferner kann die Saugdüse ein oder mehrere aktiv angetriebene Reinigungselemente (z. B. Bürsten und/oder Scheiben) aufweisen, die seitlich neben dem Saugmund angeordnet sind, und die ausgebildet sind, auf eine Nebenfläche einzuwirken, die im Wesentlichen senkrecht zu der Saugfläche angeordnet ist. Beispielsweise können die ein oder mehreren Reinigungselemente auf die Bodenleisten an einer Wand einwirken, wenn die Saugdüse über den Boden geführt wird.

Die ein oder mehreren aktiv angetriebenen Reinigungselemente können während des Betriebs der Saugdüse verschmutzen. Das vorliegende Dokument befasst sich mit der technischen Aufgabe, eine effiziente und gründliche Säuberung der ein oder mehreren aktiv angetriebenen, seitlichen Reinigungselemente einer Saugdüse zu bewirken.

Die Aufgabe wird durch den Gegenstand des unabhängigen Patentanspruchs gelöst. Vorteilhafte Ausführungsformen sind insbesondere in den abhängigen Patentansprüchen definiert, in nachfolgender Beschreibung beschrieben oder in der beigefügten Zeichnung dargestellt.

Gemäß einem Aspekt wird eine Saugdüse, insbesondere eine Bodendüse, für eine Saugvorrichtung beschrieben. Die Saugdüse umfasst eine Basiseinheit und eine Reinigungseinheit. Die Basiseinheit kann ausgebildet sein, mit der Saugeinheit der Saugvorrichtung fluidleitend verbunden zu werden. Die Basiseinheit kann z. B. eine Eingangsöffnung aufweisen, die mit dem Saugmund der Saugeinheit fluidleitend gekoppelt werden kann. Die in der Basiseinheit angeordnete Eingangsöffnung kann über einen Hauptluftkanal mit dem Saugmund der Saugdüse fluidleitend verbunden sein, wobei der Saugmund an der Reinigungseinheit der Saugdüse angeordnet ist. Es kann während des Saugbetriebs durch die Saugeinheit ein Saugluftstrom von dem Saugmund der Reinigungseinheit über den Hauptluftkanal und über die Eingangsöffnung der Basiseinheit bis zu der Saugeinheit bewirkt werden.

Die Reinigungseinheit ist ausgebildet, mit dem Saugmund über eine Saugfläche, z. B. über einen Boden, geführt zu werden. Dabei kann die Reinigungsdüse entlang einer Längsachse (die in diesem Dokument als x-Achse bezeichnet wird) über die Saugfläche geführt werden.

Die Reinigungseinheit ist über eine Schwenkachse schwenkbar an der Basiseinheit gelagert, sodass die Reinigungseinheit von einer Betriebsstellung in eine Säuberungsstellung geschwenkt werden kann. Die Betriebsstellung und die Säuberungsstellung können ggf. um (genau) eine 90° Drehung um die Schwenkachse voneinander beabstandet sein. Die Schwenkachse kann im Wesentlichen senkrecht zu der Saugfläche und/oder zu dem Saugmund verlaufen (und kann insbesondere der in diesem Dokument verwendeten z-Achse entsprechen).

In der Betriebsstellung kann die Reinigungseinheit quer, insbesondere senkrecht, zu der Längsachse angeordnet sein. Andererseits kann die Reinigungseinheit in der Säuberungsstellung parallel zu der Längsachse ausgerichtet sein. Die Reinigungseinheit kann z. B. eine Hauptachse und eine (senkrecht zu der Hauptachse verlaufende) Nebenachse aufweisen. Die Reinigungseinheit kann entlang der Hauptachse (z. B. um einen Faktor 2 oder mehr) länger sein als entlang der Nebenachse. Die Hauptachse kann in der Betriebsstellung senkrecht zu der Längsachse angeordnet sein, und die Nebenachse kann parallel zu der Längsachse angeordnet sein. In der Säuberungsstellung kann die Hauptachse parallel zu der Längsachse angeordnet sein, und die Nebenachse kann senkrecht zu der Längsachse angeordnet sein.

Die Saugdüse ist bevorzugt derart ausgebildet, dass die Reinigungseinheit (im Wesentlichen fließend) zwischen der Betriebsstellung und der Säuberungsstellung um die Schwenkachse hin und her geschwenkt werden kann. Des Weiteren kann die Saugdüse derart ausgebildet sein, dass während des Saugbetriebs der Saugvorrichtung in der Betriebsstellung, in den ein oder mehreren Zwischenstellungen, insbesondere in allen Zwischenstellungen, zwischen der Betriebsstellung und der Säuberungsstellung, und (ggf. auch) in der Säuberungsstellung jeweils ein Haupt-Saugluftstrom durch den Saugmund der Reinigungseinheit bewirkt wird.

Die Saugdüse kann somit eine Reinigungseinheit aufweisen, die in flexibler Weise um eine (senkrecht zu der Saugfläche verlaufende) Schwenkachse geschwenkt werden kann, insbesondere um bei Bedarf die Breite der Saugdüse (quer zu der Längsachse) reduzieren zu können. So kann eine Saugfläche, z. B. ein Boden, in besonders flexibler und komfortabler Weise gereinigt werden.

Die Reinigungseinheit weist zumindest ein seitliches Reinigungselement auf, das ausgebildet ist, (mechanisch) auf eine senkrecht zu der Saugfläche angeordnete Nebenfläche einzuwirken, wenn der Saugmund über die Saugfläche geführt wird, während die Reinigungseinheit in der Betriebsstellung ist. Das Reinigungselement kann z. B. Borsten aufweisen. Das Reinigungselement kann als (rotierende) Scheibe ausgebildet sein, wobei an der Scheibe z. B. Borsten angeordnet sind.

Die Reinigungseinheit kann eine entlang der Nebenachse verlaufende Seite aufweisen. Insbesondere kann die Reinigungseinheit zwei gegenüberliegende Seiten aufweisen, die jeweils entlang der Nebenachse verlaufen. An zumindest einer Seite kann ein Reinigungselement angeordnet sein. Bevorzugt ist an beiden Seiten der Reinigungseinheit jeweils ein Reinigungselement angeordnet.

Die Basiseinheit weist eine Säuberungsvorrichtung auf, die ausgebildet ist, das Reinigungselement zu säubern, wenn die Reinigungseinheit in der Säuberungsstellung ist. Insbesondere ist die Säuberungsvorrichtung bevorzugt derart ausgebildet, dass die Säuberung des Reinigungselements nur dann bewirkt wird, wenn die Reinigungseinheit in der Säuberungsstellung ist. Andererseits erfolgt bevorzugt keine Säuberung des Reinigungselements durch die Säuberungsvorrichtung, wenn die Reinigungseinheit in der Betriebsstellung und/oder in einer der Zwischenstellungen ist. So kann eine effiziente und komfortable Säuberung der ein oder mehreren seitlichen Reinigungselemente der Reinigungseinheit bewirkt werden, ohne die Saugleistung der Saugdüse und/oder die Reinigungsgüte der Saugvorrichtung zu beeinträchtigen.

Die Saugdüse kann eine Antriebseinheit (z. B. mit einem Elektromotor) umfassen, die ausgebildet, das Reinigungselement zu einer Rotationsbewegung um eine Rotationsachse anzutreiben. Die Rotationsachse kann parallel zu dem Saugmund und/oder parallel zu der Saugfläche und/oder senkrecht zu der Nebenfläche und/oder parallel zu der Hauptachse der Reinigungsachse verlaufen. Durch die Bereitstellung zumindest eines angetriebenen Reinigungselements kann die Reinigungsgüte der Saugdüse weiter erhöht werden. Ferner kann die Güte, mit der die ein oder mehreren Reinigungselemente durch die Säuberungsvorrichtung gereinigt werden können, weiter erhöht werden.

Die Reinigungseinheit kann eine Reinigungswalze aufweisen, die ausgebildet ist, durch den Saugmund hindurch mechanisch auf die Saugfläche einzuwirken. Das Reinigungselement kann an einer Stirnfläche der Reinigungswalze angeordnet sein. Insbesondere kann an beiden Stirnflächen der Reinigungswalze jeweils ein Reinigungselement angeordnet sein. Das Reinigungselement kann zusammen mit der Reinigungswalze (durch die Antriebseinheit) zu einer Rotationsbewegung um die Rotationsachse angetrieben werden. So kann die Reinigungsgüte der Saugdüse in effizienter Weise weiter erhöht werden.

Die Säuberungsvorrichtung kann ausgebildet sein, insbesondere mittels eines Abstreifelements und/oder mittels eines Kamms, mechanisch auf das Reinigungselement einzuwirken, wenn die Reinigungseinheit in der Säuberungsstellung ist. Die Verunreinigungen des Reinigungselements können dann mechanisch entfernt werden. Die Verunreinigungen können dabei von der Nebenfläche auf die Saugfläche fallen, und können anschließend über den Saugmund der Reinigungseinheit aufgesaugt werden. So können die ein oder mehreren Reinigungselemente (insbesondere bei Verwendung von ein oder mehreren angetriebenen Reinigungselementen) in besonders zuverlässiger Weise gesäubert werden.

Alternativ oder ergänzend kann die Säuberungsvorrichtung ausgebildet sein, das Reinigungselement anhand eines Saugluftstroms (insbesondere anhand eines Säuberungs- und/oder Neben-Saugluftstroms) zu säubern, wenn die Reinigungseinheit in der Säuberungsstellung ist. Der Saugluftstrom zur Säuberung des Reinigungselements kann auf Basis des (Gesamt-) Saugluftstroms generiert werden, der an der Eingangsöffnung der Saugdüse vorliegt (und der anhand des Gebläses der Saugeinheit der Saugvorrichtung generiert werden kann).

Die Säuberungsvorrichtung kann einen Säuberungs-Saugmund aufweisen, wobei der Säuberungs-Saugmund z. B. als Öffnung in der Basiseinheit implementiert ist. Die Säuberungsvorrichtung kann derart ausgebildet sein, dass durch den Säuberungs-Saugmund ein (Säuberungs- und/oder Neben-) Saugluftstrom zur Säuberung des Reinigungselements bewirkt wird, wenn die Reinigungseinheit in der Säuberungsstellung ist. Die Säuberungsvorrichtung ist dabei bevorzugt derart ausgebildet, dass der (Säuberungs- und/oder Neben-) Saugluftstrom zur Säuberung des Reinigungselements
- selektiv nur dann bewirkt wird, wenn die Reinigungseinheit in der Säuberungsstellung ist; und/oder
- nicht bewirkt wird, wenn die Reinigungseinheit nicht in der Säuberungsstellung ist und/oder wenn die Reinigungseinheit in der Betriebsstellung ist.

Die Säuberungsvorrichtung kann ein bewegliches Abdeckelement aufweisen, das durch ein Rückstellelement (z. B. durch eine Rückstellfeder) an eine Abdeckposition bewegt und/oder an der Abdeckposition gehalten wird, an der das Abdeckelement den Säuberungs-Saugmund bedeckt und insbesondere (im Wesentlichen) fluiddicht verschließt, wenn die Reinigungseinheit nicht in der Säuberungsstellung ist (insbesondere dann, wenn die Reinigungseinheit in der Betriebsstellung ist).

Die Saugdüse kann ferner derart ausgebildet sein, dass das Abdeckelement, insbesondere durch ein Betätigungselement der Reinigungseinheit, entgegen der von dem Rückstellelement bewirkten Rückstellkraft in eine geöffnete Position bewegt wird, an der das Abdeckelement den Säuberungs-Saugmund freigibt, sodass durch den Säuberungs-Saugmund der (Säuberungs- und/oder Neben-) Saugluftstrom zur Säuberung des Reinigungselements bewirkt werden kann, wenn die Reinigungseinheit von der Betriebsstellung in die Säuberungsstellung bewegt wird.

Durch das Absaugen der ein oder mehreren Reinigungselemente kann eine besonders effiziente und zuverlässige Säuberung der ein oder mehreren Reinigungselemente bewirkt werden.

Wie bereits dargelegt, kann die Saugdüse einen Hauptluftkanal für den Haupt-Saugluftstrom aufweisen, der von dem Saugmund zu der Eingangsöffnung der Saugdüse verläuft. Des Weiteren kann die Saugdüse einen Nebenluftkanal für den Neben-Saugluftstrom (d. h. für den Säuberungs-Saugluftstrom) aufweisen, der von der Säuberungsvorrichtung, insbesondere von dem Säuberungs-Saugmund der Säuberungsvorrichtung, zu der Eingangsöffnung der Saugdüse verläuft. Es kann somit (durch die Säuberungsvorrichtung) in besonders effizienter und zuverlässiger Weise ein Absaugen der ein oder mehreren Reinigungselemente bewirkt werden, sodass die Säuberungsgüte weiter erhöht wird.

Die Saugdüse kann ausgebildet sein, den Nebenluftkanal (vollständig) zu schließen (sodass kein Saugluftstrom durch den Nebenluftkanal, insbesondere durch den Säuberungs-Saugmund der Säuberungsvorrichtung, bewirkt wird), wenn die Reinigungseinheit in der Betriebsstellung ist. Alternativ oder ergänzend kann die Saugdüse ausgebildet sein, den Nebenluftkanal, insbesondere den Säuberungs-Saugmund der Säuberungsvorrichtung, nur dann zu öffnen (sodass nur dann ein Saugluftstrom durch den Nebenluftkanal, insbesondere durch den Säuberungs-Saugmund der Säuberungsvorrichtung, bewirkt wird), wenn die Reinigungseinheit in der Säuberungsstellung ist.

Die Saugdüse kann z. B. ausgebildet sein, den Gesamt-Saugluftstrom an der Eingangsöffnung der Saugdüse vollständig über den Hauptluftkanal zu leiten, sodass der Haupt-Saugluftstrom dem Gesamt-Saugluftstrom entspricht, wenn die Reinigungseinheit in der Betriebsstellung (und/oder in einer Zwischenstellung) ist. Alternativ oder ergänzend kann die Saugdüse ausgebildet sein, den Gesamt-Saugluftstrom an der Eingangsöffnung der Saugdüse zumindest teilweise, und insbesondere vollständig, über den Nebenluftkanal, insbesondere über den Säuberungs-Saugmund der Säuberungsvorrichtung, zu leiten, wenn die Reinigungseinheit in der Säuberungsstellung ist. Ggf. kann der Gesamt-Saugluftstrom an der Eingangsöffnung der Saugdüse weiterhin teilweise über den Hauptluftkanal geleitet werden (zu dem Saugmund der Saugdüse), wenn die Reinigungseinheit in der Säuberungsstellung ist.

Der Säuberungs- und/oder Neben-Saugluftstrom zur Säuberung eines Reinigungselements kann somit in selektiver Weise nur dann bewirkt werden, wenn die Reinigungseinheit in der Säuberungsstellung ist. So kann eine zuverlässige Säuberung des Reinigungselements bewirkt werden, ohne dabei die Saugleistung der Saugdüse zu beeinträchtigen.

Die Reinigungseinheit weist bevorzugt auf der ersten Seite der Reinigungseinheit ein erstes seitliches Reinigungselement und auf der gegenüberliegenden zweiten Seite ein zweites seitliches Reinigungselement auf. Die Reinigungseinheit kann ausgebildet sein, um die Schwenkachse in eine erste Säuberungsstellung zur Säuberung des ersten Reinigungselements (anhand der Säuberungsvorrichtung) und in eine zweite Säuberungsstellung zur Säuberung des zweiten Reinigungselement (anhand der Säuberungsvorrichtung) geschwenkt zu werden. Die erste Säuberungsstellung und die zweite Säuberungsstellung sind bevorzugt um (genau) eine 180° Drehung um die Schwenkachse voneinander beabstandet. So kann eine effiziente Säuberung beider Reinigungselemente bewirkt werden.

Die Saugdüse kann einen Aktor umfassen, der ausgebildet ist, die Reinigungseinheit automatisch von der Betriebsstellung in die Säuberungsstellung zu überführen (und dabei automatisch (durch das Betätigungselement) den Säuberungs-Saugmund der Säuberungsvorrichtung zu öffnen). Alternativ oder ergänzend kann die Saugdüse derart ausgebildet ist, dass die Reinigungseinheit manuell von einem Nutzer von der Betriebsstellung in die Säuberungsstellung überführt werden kann (und dabei der Säuberungs-Saugmund der Säuberungsvorrichtung (durch das Betätigungselement) geöffnet wird). So kann eine besonders komfortable Säuberung der ein oder mehreren Reinigungselemente bewirkt werden.

Gemäß einem weiteren Aspekt wird eine Saugvorrichtung beschrieben, die die in diesem Dokument beschriebene Saugdüse umfasst. Die Saugvorrichtung umfasst ferner eine mit der Saugdüse fluidführend gekoppelte Saugeinheit, die ausgebildet ist, einen (Gesamt-) Saugluftstrom durch die Saugdüse zu bewirken.

Es ist zu beachten, dass jegliche Aspekte der in diesem Dokument beschriebenen Saugdüse und der in diesem Dokument beschriebenen Saugvorrichtung in vielfältiger Weise miteinander kombiniert werden können. Insbesondere können die Merkmale der Patentansprüche in vielfältiger Weise miteinander kombiniert werden.

Im Weiteren wird die Erfindung anhand von in der beigefügten Zeichnung dargestellten Ausführungsbeispielen näher beschrieben.

Dabei zeigen:
- Figur 1: eine beispielhafte Saugvorrichtung mit einer Saugeinheit, einem Saugrohr und einer Düse;
- Figuren 2a bis 2c: unterschiedliche Ansichten und Stellungen einer Saugdüse mit einer Säuberungsvorrichtung für ein aktiv angetriebenes Reinigungselement; und
- Figuren 3a bis 3d: unterschiedliche Ansichten einer Saugdüse mit einem Säuberungs-Saugmund.

Wie eingangs dargelegt, befasst sich das vorliegende Dokument damit, eine effiziente und gründliche Säuberung von ein oder mehreren aktiv angetriebenen (seitlichen) Reinigungselementen einer Saugdüse zu bewirken. In diesem Zusammenhang zeigt Fig. 1 einen beispielhaften (Hand-) Staubsauger 100 (als Beispiel für eine Saugvorrichtung), der eine Saugeinheit 110 mit einem elektrischen Energiespeicher 111 aufweist. Die Saugeinheit 110 weist einen (Hand-) Griff 112 auf, der von einem Nutzer mit einer Hand umgriffen werden kann, um die Saugeinheit 110 zu halten. Durch das Gebläse der Saugeinheit 110 wird ein Saugluftstrom durch den Saugmund 114 der Saugeinheit 110, über eine Abscheideeinheit 113 der Saugeinheit 110 bis zu dem Gebläse bewirkt.

Die Saugeinheit 110 kann ausgebildet sein, eigenständig als Saugvorrichtung verwendet zu werden.

An die Saugeinheit 110 kann über eine Kupplung 121 ein Zubehörteil 120, 130 angeschlossen werden. In dem dargestellten Beispiel ist die Saugeinheit 110 über eine Kupplung 121 mit einem Saugrohr 120 verbunden, das wiederum über eine Kupplung 121 mit einer Bodendüse 130, allgemein mit einer Saugdüse, verbunden ist. Die Saugdüse 130 weist einen Saugmund 136 auf, der über eine zu reinigende (Saug-) Fläche, insbesondere über den Boden, geführt werden kann, um Verunreinigungen von dieser Saugfläche aufzusaugen. Die Verunreinigungen werden durch den Saugmund 136 in das Gehäuse 135 der Saugdüse 130 und von dort über die Kupplung 121 (an der eine Eingangsöffnung der Saugdüse 130 angeordnet ist) zur Saugeinheit 110 gesaugt. An der Unterseite des Gehäuses 135 können ein oder mehrere Räder 132 angeordnet sein, die es ermöglichen, die Saugdüse 130 in besonders komfortabler und stabiler Weise über die zu reinigende Saugfläche zu führen.

In dem Gehäuse 135, insbesondere an dem Saugmund 136, der Saugdüse 130 kann eine Reinigungswalze (insbesondere Bürstenwalze) 131 angeordnet sein, die typischerweise durch eine Antriebseinheit, z. B. durch einen elektrischen Motor, (nicht dargestellt) angetrieben wird, und die eingerichtet ist, mechanisch auf die Saugfläche einzuwirken, um Verunreinigungen von der Saugfläche zu lösen und umso die Reinigungsgüte der Saugvorrichtung 100 weiter zu erhöhen.

Die Saugdüse 130 wird typischerweise entlang der x-Achse (d. h. entlang der Längsachse) des in Fig. 1 dargestellten kartesischen Koordinatensystems über die Saugfläche geführt. Die Rotationsachse der Reinigungswalze 131 kann der y-Achse entsprechen. Die z-Achse kann senkrecht auf der Saugfläche stehen.

An einer oder an beiden Seitenwänden der Saugdüse 130 kann jeweils ein aktiv angetriebenes Reinigungselement angeordnet sein, wobei ein Reinigungselement ausgebildet ist, auf eine zu reinigenden Nebenfläche einzuwirken, während die Saugdüse 130 über die Saugfläche geführt wird. Es kann z. B. an einer oder an beiden Stirnflächen der Reinigungswalze 131 jeweils ein Reinigungselement angeordnet sein. Die Saugfläche wird in dem in Fig. 1 dargestellten Beispiel durch die x-Achse und durch die y-Achse aufgespannt. Die Nebenfläche kann senkrecht zu der Saugfläche angeordnet sein, und kann insbesondere durch die x-Achse und durch die z-Achse aufgespannt werden. Die Nebenfläche kann z. B. eine Bodenleiste sein, wenn die Saugdüse 130 über einen Boden geführt wird.

Ein Reinigungselement kann z. B. als drehbare (kreisrunde) Scheibe ausgebildet sein, an der z. B. Borsten angeordnet sind, die auf die Nebenfläche einwirken. An dem Reinigungselement können sich während des Betriebs Verunreinigungen ansammeln. In diesem Dokument werden Maßnahmen beschrieben, die es ermöglichen, ein aktiv angetriebenes Reinigungselement in effizienter und zuverlässiger Weise zu reinigen (d. h. zu säubern), um eine Saugvorrichtung mit einer dauerhaft hohen Reinigungsgüte bereitzustellen.

Fig. 2a zeigt eine Draufsicht (entlang der z-Achse) auf eine beispielhafte Saugdüse 130. In Fig. 2b wird die Saugdüse 130 in einem Säuberungszustand dargestellt. Fig. 2c zeigt eine Seitenansicht (entlang der y-Achse) auf die Saugdüse 130 im Säuberungszustand.

Die Saugdüse 130 weist eine (feststehende) Basiseinheit 201 und eine (schwenkbar gelagerte) Reinigungseinheit 202 auf. Die Reinigungseinheit 202 kann über eine Schwenkachse 203 schwenkbar an der Basiseinheit 201 gelagert sein. Die Schwenkachse 203 kann parallel zu der z-Achse (d. h. senkrecht zu der Saugfläche) angeordnet sein. Die Reinigungseinheit 202 umfasst den Saugmund 136, der über die Saugfläche geführt wird. Ferner kann die Reinigungseinheit 202 die Reinigungswalze 131 umfassen. An einer oder an beiden Seitenflächen der Reinigungseinheit 202 kann jeweils ein (bevorzugt aktiv angetriebenes) Reinigungselement 205 angeordnet sein. Ein Reinigungselement 205 kann jeweils um eine Drehachse gedreht werden, wobei die Drehachse senkrecht zu der Seitenfläche der Reinigungseinheit 202 verläuft. Wie bereits dargelegt, kann ein Reinigungselement 205 an einer Stirnfläche der Reinigungswalze 131 angeordnet sein, sodass die Drehachse des Reinigungselements 202 der Rotationsachse der Reinigungswalze 131 entspricht. Die ein oder mehreren Reinigungselemente 205 und ggf. die Reinigungswalze 131 können durch eine Antriebseinheit, z. B. durch einen elektrischen Motor, (nicht dargestellt) angetrieben werden.

Während des Saugbetriebs ist die Reinigungseinheit 202 bevorzugt im Wesentlichen parallel zu der y-Achse (d. h. senkrecht zu der Bewegungsrichtung der Saugdüse 130) angeordnet. Diese Stellung kann als Betriebsstellung bezeichnet werden. Die Saugdüse 130 kann entlang der x-Achse über die Saugfläche bewegt werden, um über den Saugmund 136 Verunreinigungen von der Saugfläche aufzusaugen. Ferner kann zumindest ein seitliches Reinigungselement 205 auf eine Nebenfläche einwirken, um mechanisch auf die Nebenfläche einzuwirken. Durch das mechanische Einwirken werden Verunreinigungen von der Nebenfläche gelöst, fallen auf die Saugfläche und können daraufhin über den Saugmund 136 des Reinigungseinheit 202 aufgesaugt werden.

Fig. 2a zeigt die Reinigungseinheit 202 in einer Zwischenstellung zwischen der Betriebsstellung und einer Säuberungsstellung, wobei die Betriebsstellung und die Säuberungsstellung um (genau) 90° versetzt zueinander sein können. Es kann ggf. ermöglicht werden, während des Saugbetriebs eine Zwischenstellung der Reinigungseinheit 202 zu bewirken, z. B. um die Saugdüse 130 über eine relativ schmale Saugfläche zu führen.

Die Reinigungseinheit 202 kann um die Schwenkachse 203 von der Betriebsstellung in die Säuberungsstellung überführt werden. Die Saugdüse 130 kann einen Aktor 204 aufweisen, der ausgebildet ist, die Bewegung der Reinigungseinheit 202 um die Schwenkachse 203 automatisch zu bewirken. Wie in Fig. 2b dargestellt, ist die (Hauptachse der) Reinigungseinheit 202 in der Säuberungsstellung im Wesentlichen entlang der x-Achse ausgerichtet, sodass die Drehachse der ein oder mehreren Reinigungselemente 205 parallel zu der x-Achse verläuft.

Die Basiseinheit 201 weist eine Säuberungsvorrichtung 210 auf, die eingerichtet ist, ein Reinigungselement 205 zu säubern, wenn sich die Reinigungseinheit 202 in der Säuberungsstellung befindet. Die Säuberungsvorrichtung 210 kann dann dem verunreinigten Reinigungselement 205 zugewandt sein. Die Säuberungsvorrichtung 210 kann z. B. ein Abtreifelement und/oder einen Kamm aufweisen, das bzw. der mechanisch auf das Reinigungselement 205 einwirkt. Das Reinigungselement 205 kann eine Drehbewegung um die Drehachse ausführen, sodass die Oberfläche des Reinigungselements 205 über das Abstreifelement und/oder über den Kamm der Säuberungsvorrichtung 210 geführt wird, und dadurch gesäubert wird.

Alternativ oder ergänzend kann die Säuberungsvorrichtung 210 einen Säuberungs-Saugmund aufweisen, der z. B. über einen Nebenluftkanal mit der Eingangsöffnung der Saugdüse 130 (und somit mit der Saugeinheit 110) verbunden ist, sodass der von der Saugeinheit 110 bewirkte Saugluftstrom zumindest teilweise oder vollständig durch den Säuberungs-Saugmund der Säuberungsvorrichtung 210 geleitet wird, und somit die Oberfläche des Reinigungselements 205 absaugt.

In den Figuren 3a bis 3d wird eine Saugdüse 130 dargestellt, die als Teil der Säuberungsvorrichtung 210 einen Säuberungs-Saugmund 310 aufweist, durch den ein Säuberungs-Saugluftstrom 315 bewirkt werden kann, um ein Reinigungselement 205 abzusaugen und somit zu säubern. Der Säuberungs-Saugluftstrom 315 kann durch das Gebläse der Saugeinheit 110 der Saugvorrichtung 100 bewirkt werden. Fig. 3a zeigt die Saugdüse 130 in einer Zwischenstellung zwischen der Betriebsstellung und der Säuberungsstellung. Fig. 3b zeigt die Saugdüse 130 in der Säuberungsstellung. Die Saugdüse 130 ist bevorzugt derart ausgebildet, dass der Säuberungs-Saugmund 310 geschlossen ist, wenn die Saugdüse 130 nicht in der Säuberungsstellung ist (insbesondere dann, wenn die Saugdüse 130 in der Betriebsstellung ist). Des Weiteren ist die Saugdüse 130 bevorzugt eingerichtet, den Säuberungs-Saugmund 310 selektiv zu öffnen, wenn die Saugdüse 130 in die Säuberungsstellung überführt wird und/oder wenn die Saugdüse 130 in der Säuberungsstellung ist.

In dem in den Figuren 3a bis 3d dargestellten Beispiel weist die Basiseinheit 201 der Saugdüse 130 ein bewegliches Abdeckelement 311 auf, das ausgebildet ist, den Säuberungs-Saugmund 310 zu bedecken. Das bewegliche Abdeckelement 311 kann z. B. durch ein Rückstellelement (etwa durch eine Feder) 312 in eine Position bewegt werden und/oder in einer Position gehalten werden, bei der das Abdeckelement 311 den Säuberungs-Saugmund 310 bedeckt und somit (fluiddicht) verschließt. So kann bewirkt werden, dass der gesamte (durch das Gebläse der Saugeinheit 110 bewirkte) Saugluftstrom über den (Haupt-) Saugmund 137 der Saugdüse 130 geführt wird, und somit für den Reinigungsbetrieb der Saugvorrichtung 100 zur Verfügung steht.

Andererseits kann das Abdeckelement 311 gegen die von dem Rückstellelement 312 bewirkte Kraft verschoben werden, um den Säuberungs-Saugmund 310 freizugeben. Zu diesem Zweck kann die Reinigungseinheit 202 der Saugdüse 130 ein Betätigungselement 320 aufweisen, das ausgebildet ist, auf das Abdeckelement 311 einzuwirken und dadurch das Abdeckelement 311 zu verschieben, wenn die Saugdüse 130 in den Säuberungszustand überführt wird. Fig. 3c zeigt die Basiseinheit 201 der Saugdüse 130 mit dem abgedeckten Säuberungs-Saugmund 310 und Fig. 3d zeigt die Basiseinheit 201 der Saugdüse 130 mit dem geöffneten Säuberungs-Saugmund 310, durch den der Säuberungs-Saugluftstrom 315 zum Absaugen des an der Säuberungsvorrichtung 210 angeordneten Reinigungselements 205 bewirkt wird. So kann in effizienter und zuverlässiger Weise eine Säuberung der ein oder mehreren (seitlichen) Reinigungselemente 205 der Saugdüse 130 bewirkt werden.

Durch das Öffnen des Säuberungs-Saugmunds 310 kann ein Nebenluftkanal geöffnet werden, wobei durch den Nebenluftkanal der Säuberungs-Saugluftstrom 315 (der in diesem Dokument auch als Neben-Saugluftstrom bezeichnet wird) von dem geöffneten Säuberungs-Saugmund 310 zu der Eingangsöffnung der Saugdüse 130 geleitet werden kann. An der Eingangsöffnung der Saugdüse 130 kann (durch das Gebläse der Saugeinheit 110) ein Gesamt-Saugluftstrom bewirkt werden. Der Säuberungs-Saugluftstrom 315 kann einem Teil des Gesamt-Saugluftstroms entsprechen. Ggf. kann die Saugdüse 130 ausgebildet sein, den Hauptluftkanal, der von der Eingangsöffnung der Saugdüse 130 zu dem Saugmund 136 der Saugdüse 130 verläuft, selektiv zu schließen, wenn die Saugdüse 130 in der Säuberungsstellung ist (und zu öffnen, wenn die Saugdüse 130 nicht in der Säuberungsstellung ist). In diesem Fall kann der Säuberungs-Saugluftstrom 315 dem Gesamt-Saugluftstrom an der Eingangsöffnung der Saugdüse 130 entsprechen. So kann eine besonders zuverlässige Säuberung der ein oder mehreren (seitlichen) Reinigungselemente 205 der Saugdüse 130 bewirkt werden.

Eine Bodenreinigungsdüse 130 (ggf. auch als Teil eines Reinigungsroboters) kann somit eine seitlich angeordnete, aktiv angetriebene, Reinigungsbürste bzw. -scheibe (d. h. ein Reinigungselement) 205 aufweisen. Das Reinigungselement 205 kann eine Rotations- bzw. Drehachse aufweisen, die parallel zu der zu reinigenden Saugfläche angeordnet ist. Ferner kann das Reinigungselement 205 derart ausgebildet sein, dass das Reinigungselement 205 im Laufe seiner Drehbewegung aufgrund geometrischer bzw. energetischer Gegebenheiten nicht vom Saugluftstrom der Saugvorrichtung 100 erfasst wird und somit nicht gereinigt werden kann, sodass sich im Lauf der Nutzung eine wachsende Schmutzanhaftung an dem Reinigungselement 205 bilden kann, welche die Reinigungsleistung (z. B. an Sockelleisten) beeinträchtigen kann. In diesem Dokument werden Maßnahmen beschrieben, durch die ein seitliches Reinigungselement 205 in effizienter Weise von Schmutz befreit werden kann, ohne dass dafür ein permanenter Energieeintrag (z. B. in Form einer umgeleiteten Luftströmung und/oder in Form einer dauerhaft im Eingriff befindlichen Abstreifkante) während der normalen Nutzung (d. h. während des Saugbetriebs) der Saugdüse 130 verwendet wird.

Die beschriebene Saugdüse 130 weist einen mehrteiligen Düsenaufbau auf, der es ermöglicht, die Reinigungseinheit 202, auch als Düsenkopf bezeichnet, relativ zu dem restlichen Düsenkörper (d. h. relativ zu der Basiseinheit 201) um eine vertikal zum Boden angeordnete Schwenkachse 203 zu schwenken. Die Reinigungseinheit 202 kann ggf. auch während des Saugbetriebs um die Schwenkachse 203 geschwenkt werden, um bei Bedarf die äußere Düsengeometrie (insbesondere die Breite quer zu der x-Achse) derart anzupassen, dass Engstellen befahrbar werden.

Durch die Kombination aus einer in sich schwenkbaren Bodendüse 130 und einem Seitenreinigungselement 205 kann eine gezielte Abreinigung des Seitenreinigungselements 205 bewirkt werden, sobald die Düse 130 (z. B. durch den Nutzer) in die eingeklappte Säuberungsstellung bewegt wird. Auf diese Weise kann das Reinigungselement 205 während der regulären Nutzung gesäubert werden (immer dann, wenn die Reinigungseinheit 202 in die Säuberungsstellung geklappt wird), ohne dass der Nutzer diesen Prozess gesondert (ggf. manuell) ausführen muss. Bei einer relativ intensiven Verschmutzung im normalen Betrieb bleibt dem Nutzer die Möglichkeit, durch gezieltes Einklappen des Düsenkopfes 202 (in die Säuberungsstellung) diese Abreinigung so lange zu wiederholen, bis das gewünschte Ergebnis erreicht ist.

Die Säuberung des Reinigungselements 205 kann mechanisch, z. B. durch eine in der eingeklappten Säuberungsstellung von dem Reinigungselements 205 berührten Abstreifkante bzw. durch einen Kamm erfolgen. Alternativ oder ergänzend kann (selektiv in der Säuberungsstellung) ein Mechanismus aktiviert werden, der einen Nebenluftkanal öffnet, um das Reinigungselement 205 mittels eines gezielten (Saug-) Luftstroms zu säubern. Im Fall der Abstreifkante, die ein Abfallen des Schmutzes an einer Stelle auf dem Boden bewirkt, kann der Schmutz durch ein Überfahren dieser Stelle mit der Düse 130 gesäubert werden (z. B. während des Rückhubs der Düse 130).

Es kann somit eine besonders komfortable und zuverlässige Säuberung von ein oder mehreren aktiv angetriebenen Seitenreinigungselementen 205 einer flexiblen Bodendüse 130 bewirkt werden (ggf. während der normalen Nutzung, d. h. während des Saugbetriebs, der Düse 130). Durch den Wegfall der manuellen Säuberung der ein oder mehreren Seitenreinigungselemente 205 durch den Nutzer kann die Gesamtdauer des Säuberungsprozesses verkürzt werden. Da der Säuberungsmechanismus (d. h. die Säuberungsvorrichtung 210) nur beim Einklappen der Reinigungseinheit 202 (in die Säuberungsstellung) aktiviert wird, kann eine besonders effiziente Säuberung bewirkt werden (ohne die Saugleistung der Saugvorrichtung 100 zu beeinträchtigen).

Es wird somit eine dynamische Düse 130 (insbesondere mit einer angetriebenen Walze 131) mit zumindest einem Seitenreinigungselement 205 beschrieben, das um eine horizontal ausgerichtete Drehachse angetrieben wird. Das Reinigungselement 205 kann in einer Säuberungsstellung der Düse 130 gereinigt werden. Insbesondere kann die Düse 130 einen Düsenkörper (d. h. ein Reinigungselement) 202 aufweisen, der von einer in Arbeitsrichtung (in Bezug auf die x-Achse) gesehen waagerechten Stellung (d. h. der Betriebsstellung) um +- 90° verschwenkt und arretiert werden kann, um den Düsenkörper 202 in die Säuberungsstellung zu überführen. An der Basiseinheit 201 der Düse 130 ist ein Säuberungselement 210 derart angeordnet, dass (selektiv, nur) in der Säuberungsstellung eine der beiden Seitenreinigungselemente 205 gesäubert werden kann.

Die vorliegende Erfindung ist nicht auf die gezeigten Ausführungsbeispiele beschränkt. Insbesondere ist zu beachten, dass die Beschreibung und die Figuren nur das Prinzip der Saugdüse 130 und/oder der Saugvorrichtung 100 veranschaulichen sollen.

### Bezugszeichenliste

- 100: Saugvorrichtung (Staubsauger)
- 110: Saugeinheit
- 111: elektrischer Energiespeicher
- 112: Griff
- 113: Abscheideeinheit
- 114: Saugmund
- 120: Zubehörteil (Saugrohr)
- 121: Kupplung
- 130: Düse
- 131: Reinigungswalze
- 132: Rad
- 135: Gehäuse (Düse)
- 136: Saugmund
- 201: Basiseinheit (Düse)
- 202: Reinigungseinheit (Düse)
- 203: Schwenkachse
- 204: Aktor
- 205: (Seiten-) Reinigungselement
- 210: Säuberungsvorrichtung
- 310: Säuberungs-Saugmund
- 311: Abdeckelement (Säuberungs-Saugmund)
- 312: Rückstellelement (Feder)
- 315: Säuberungs-Saugluftstrom
- 320: Betätigungselement

## Patentansprüche

1. Saugdüse (130) für eine Saugvorrichtung (100); wobei
- die Saugdüse (130) eine Basiseinheit (201) und eine Reinigungseinheit (202) umfasst;
- die Reinigungseinheit (202) über eine Schwenkachse (203) schwenkbar an der Basiseinheit (201) gelagert ist, sodass die Reinigungseinheit (202) von einer Betriebsstellung in eine Säuberungsstellung geschwenkt werden kann;
- die Reinigungseinheit (202) einen Saugmund (136) aufweist, der ausgebildet ist, über eine Saugfläche geführt zu werden;
- die Reinigungseinheit (202) zumindest ein seitliches Reinigungselement (205) aufweist, das ausgebildet ist, auf eine senkrecht zu der Saugfläche angeordnete Nebenfläche einzuwirken, wenn der Saugmund (136) über die Saugfläche geführt wird, während die Reinigungseinheit (202) in der Betriebsstellung ist; und
- die Basiseinheit (201) eine Säuberungsvorrichtung (210) aufweist, die ausgebildet ist, das Reinigungselement (205) zu säubern, wenn die Reinigungseinheit (202) in der Säuberungsstellung ist.

2. Saugdüse (130) gemäß Anspruch 1, wobei die Säuberungsvorrichtung (210) ausgebildet ist, das Reinigungselement (205) anhand eines Saugluftstroms (315) zu säubern, wenn die Reinigungseinheit (202) in der Säuberungsstellung ist.

3. Saugdüse (130) gemäß einem der vorhergehenden Ansprüche, wobei
- die Säuberungsvorrichtung (210) einen Säuberungs-Saugmund (310) aufweist; und
- die Säuberungsvorrichtung (210) derart ausgebildet ist, dass durch den Säuberungs-Saugmund (310) ein Saugluftstrom (315) zur Säuberung des Reinigungselements (205) bewirkt wird, wenn die Reinigungseinheit (202) in der Säuberungsstellung ist.

4. Saugdüse (130) gemäß Anspruch 3, wobei
- die Säuberungsvorrichtung (210) ein bewegliches Abdeckelement (311) aufweist, das durch ein Rückstellelement (312) an eine Abdeckposition bewegt und/oder an der Abdeckposition gehalten wird, an der das Abdeckelement (311) den Säuberungs-Saugmund (310) bedeckt und insbesondere im Wesentlichen fluiddicht verschließt, wenn die Reinigungseinheit (202) nicht in der Säuberungsstellung ist; und
- die Saugdüse (130) derart ausgebildet ist, dass das Abdeckelement (311), insbesondere durch ein Betätigungselement (320) der Reinigungseinheit (202), entgegen einer von dem Rückstellelement (312) bewirkten Rückstellkraft in eine geöffnete Position bewegt wird, an der das Abdeckelement (311) den Säuberungs-Saugmund (310) freigibt, sodass durch den Säuberungs-Saugmund (310) der Saugluftstrom (315) zur Säuberung des Reinigungselements (205) bewirkt werden kann, wenn die Reinigungseinheit (202) von der Betriebsstellung in die Säuberungsstellung bewegt wird.

5. Saugdüse (130) gemäß einem der vorhergehenden Ansprüche, wobei
- die Saugdüse (130) einen Hauptluftkanal für einen Haupt-Saugluftstrom von dem Saugmund (136) zu einer Eingangsöffnung der Saugdüse (130) umfasst;
- die Saugdüse (130) ausgebildet ist, über die Eingangsöffnung mit einer Saugeinheit (110) der Saugvorrichtung (100) gekoppelt zu werden, durch die der Saugluftstrom bewirkt wird;
- die Eingangsöffnung insbesondere an der Basiseinheit (201) der Saugdüse (130) angeordnet ist; und
- die Saugdüse (130) einen Nebenluftkanal für einen Neben-Saugluftstrom (315) von der Säuberungsvorrichtung (210), insbesondere von einem Säuberungs-Saugmund (310) der Säuberungsvorrichtung (210), zu der Eingangsöffnung der Saugdüse (130) umfasst.

6. Saugdüse (130) gemäß Anspruch 5, wobei die Saugdüse (130) ausgebildet ist,
- den Nebenluftkanal, insbesondere den Säuberungs-Saugmund (310) der Säuberungsvorrichtung (210), zu schließen, wenn die Reinigungseinheit (202) in der Betriebsstellung ist; und/oder
- den Nebenluftkanal, insbesondere den Säuberungs-Saugmund (310) der Säuberungsvorrichtung (210), nur dann zu öffnen, wenn die Reinigungseinheit (202) in der Säuberungsstellung ist.

7. Saugdüse (130) gemäß einem der Ansprüche 5 bis 6, wobei die Saugdüse (130) ausgebildet ist,
- einen Gesamt-Saugluftstrom an der Eingangsöffnung der Saugdüse (130) vollständig über den Hauptluftkanal zu leiten, sodass der Haupt-Saugluftstrom dem Gesamt-Saugluftstrom entspricht, wenn die Reinigungseinheit (202) in der Betriebsstellung ist; und/oder
- den Gesamt-Saugluftstrom an der Eingangsöffnung der Saugdüse (130) zumindest teilweise, insbesondere vollständig, über den Nebenluftkanal, insbesondere über den Säuberungs-Saugmund (310) der Säuberungsvorrichtung (210), zu leiten, wenn die Reinigungseinheit (202) in der Säuberungsstellung ist.

8. Saugdüse (130) gemäß einem der vorhergehenden Ansprüche, wobei
- die Reinigungseinheit (202) eine Reinigungswalze (131) aufweist, die ausgebildet ist, durch den Saugmund (136) hindurch mechanisch auf die Saugfläche einzuwirken;
- das Reinigungselement (205) an einer Stirnfläche der Reinigungswalze (131) angeordnet ist; und
- das Reinigungselement (205) insbesondere zusammen mit der Reinigungswalze (131) zu einer Rotationsbewegung um eine Rotationsachse angetrieben wird.

9. Saugdüse (130) gemäß einem der vorhergehenden Ansprüche, wobei
- die Saugdüse (130) eine Antriebseinheit umfasst, die ausgebildet, das Reinigungselement (205) zu einer Rotationsbewegung um eine Rotationsachse anzutreiben; und
- die Rotationsachse insbesondere parallel zu dem Saugmund (136) und/oder parallel zu der Saugfläche und/oder senkrecht zu der Nebenfläche verläuft.

10. Saugdüse (130) gemäß einem der vorhergehenden Ansprüche, wobei die Säuberungsvorrichtung (210) ausgebildet ist, insbesondere mittels eines Abstreifelements und/oder eines Kamms, mechanisch auf das Reinigungselement (205) einzuwirken, wenn die Reinigungseinheit (202) in der Säuberungsstellung ist.

11. Saugdüse (130) gemäß einem der vorhergehenden Ansprüche, wobei die Betriebsstellung und die Säuberungsstellung um eine 90° Drehung um die Schwenkachse (203) voneinander beabstandet sind.

12. Saugdüse (130) gemäß einem der vorhergehenden Ansprüche, wobei die Saugdüse (130) derart ausgebildet ist, dass
- die Reinigungseinheit (202) im Wesentlichen fließend zwischen der Betriebsstellung und der Säuberungsstellung um die Schwenkachse (203) hin und her geschwenkt werden kann; und
- während eines Saugbetriebs der Saugvorrichtung (100) in der Betriebsstellung, in den Zwischenstellungen, insbesondere in allen Zwischenstellungen, zwischen der Betriebsstellung und der Säuberungsstellung, und in der Säuberungsstellung jeweils ein Haupt-Saugluftstrom durch den Saugmund (136) bewirkt wird.

13. Saugdüse (130) gemäß einem der vorhergehenden Ansprüche, wobei die Schwenkachse (203) im Wesentlichen senkrecht zu der Saugfläche und/oder zu dem Saugmund (136) verläuft.

14. Saugdüse (130) gemäß einem der vorhergehenden Ansprüche, wobei
- die Reinigungseinheit (202) auf einer ersten Seite der Reinigungseinheit (202) ein erstes seitliches Reinigungselement (205) und auf einer gegenüberliegenden zweiten Seite ein zweites seitliches Reinigungselement (205) aufweist;
- die Reinigungseinheit (202) ausgebildet ist, um die Schwenkachse (203) in eine erste Säuberungsstellung zur Säuberung des ersten Reinigungselements (205) und in eine zweite Säuberungsstellung zur Säuberung des zweiten Reinigungselements (205) geschwenkt zu werden; und
- die erste Säuberungsstellung und die zweite Säuberungsstellung insbesondere um eine 180° Drehung um die Schwenkachse (203) voneinander beabstandet sind.

15. Saugdüse (130) gemäß einem der vorhergehenden Ansprüche, wobei
- die Saugdüse (130) einen Aktor (204) umfasst, der ausgebildet ist, die Reinigungseinheit (202) automatisch von der Betriebsstellung in die Säuberungsstellung zu überführen; und/oder
- die Saugdüse (130) derart ausgebildet ist, dass die Reinigungseinheit (202) manuell von einem Nutzer von der Betriebsstellung in die Säuberungsstellung überführt werden kann.
